# FASCICULE DE BREVET EUROPEEN

(11) **EP 0 122 188 B1**
(45) Date de publication et mention de la délivrance du brevet: **04.03.1987**
(21) Numéro de dépôt: 84400622.1
(22) Date de dépôt: 28.03.1984
(51) Int. Cl.: F24F 11/04

(54) **Dispositif de contrôle simultané de débit d'air et de vitesse de soufflage pour installation de climatisation à débit d'air variable**
Vorrichtung zum gleichzeitigen Regeln der Luftmenge und -geschwindigkeit für eine Klimaanlage mit veränderbarer Luftmenge
Device for the simultaneous control of the air flow and the velocity for an air conditioning plant with variable air flow

(30) Priorité: 01.04.1983 FR 8305645
(43) Date de publication de la demande: 17.10.1984
(73) Titulaire: Francel, Georges, F-06100 Nice (FR)
(72) Inventeur: Francel, Georges, F-06100 Nice (FR)
(74) Mandataire: de Boisse, Louis Arnaud

## Description

Dans le domaine de la climatisation, la diffusion de l'air climatisé dans les pièces d'un local s'avère un problème capital pour l'obtention du confort perçu par les utilisateurs.

Les systèmes à débit d'air variable accentuent les problèmes techniques tels que les chutes d'air froid, les interréactions des diffuseurs entre eux, les variations de pression dans les gaines de distribution, etc...

On connaît actuellement, pour répondre à ces problèmes, les dispositifs tels que ceux définis, par exemple, dans les brevets français FR-A-2 091 004, FR-A-2 188 113, FR-A-2 222 920, FR-A-2 259 323, FR-A-2 317 700, FR-A-2 323 185, FR-A-2451 550.

Les matériels correspondants actuellement sur le marché ont des inconvénients tels que :
fonctionnement à pression d'air relativement forte engendrant un niveau sonore perceptible,
absence de contrôle du débit d'air,'qui doit être effectué par ailleurs,
nécessité d'obtenir des pressions similaires de faible valeur en amont de chaque diffuseur, ce qui nécessite un surdimensionnement des gaines de distribution,
absence de contrôle de la diffusion d'air interdisant des variations de débit d'air dans les proportions souhaitées,
complication des systèmes entraînant un prix élevé.

La présente invention a pour but d'éviter ces inconvénients en définissant un système simple pouvant fonctionner à basse pression, permettant des variations de débit d'air dans des proportions importantes et fonctionnant sans que les variations de pression pouvant survenir sur le réseau de distribution de l'air climatisé ne perturbent les caractéristiques du jet d'air en un point de diffusion quelconque.

Dans le dispositif qui fait l'objet de l'invention et qui est conçu pour obtenir ce résultat, un volet, disposé en amont immédiat du point de diffusion d'air, est soumis à une force de rappel engendrée par un ressort ou un contrepoids de telle sorte que le volet obstrue la section de soufflage d'air, tandis que l'air mis en circulation tend à ouvrir la section de soufflage jusqu'à une position où le volet rencontre un palpeur qui réagit sur un registre motorisé situé en amont du volet. Le débit, la vitesse de soufflage et la section de diffusion sont alors constants et indépendants de la pression d'air régnant en amont du registre d'air. Le déplacement du palpeur permet de faire varier la section utile de soufflage et donc le débit d'air, tout en conservant une vitesse de soufflage suffisante pour assurer une bonne diffusion d'air dans l'espace traité.

Le contrôle de la vitesse et le contrôle du débit d'air sont ainsi réalisés par un même dispositif.

La description ci-après, qui se réfère au dessin donné à titre d'exemple, permettra de bien comprendre comment l'invention peut être réalisée.

La figure 1 représente une coupe du système de contrôle dans sa configuration préférentielle. La figure 1a montre un détail à plus grande échelle. Les figures 2, 3 et 4 sont des coupes partielles de variantes.

Sur la figure 1, un caisson 1 en tôle galvanisée constitue une boîte de détente entre la gaine de distribution raccordée en 9 et le diffuseur 2 de type mural qui peut comporter des lames orientables pour diriger convenablement le jet d'air soufflé. Le raccordement entre la gaine de distribution et le caisson ci-dessus indiqué est effectué par l'intermédiaire d'une gaine souple circulaire.

L'invention porte essentiellement sur le dispositif agencé à l'intérieur du caisson, pour assurer la régulation automatique du débit d'air et le contrôle de la diffusion.

Le dispositif comporte :
un volet 3 constitué par une tôle d'aluminium pliée, articulé sur un couteau 4 et muni d'un contrepoids 5 qui détermine une position de repos du volet telle, que ce dernier obstrue la section de soufflage et telle, que l'air mis en circulation dans le caisson tend à faire pivoter le volet en ouvrant progressivement la section de soufflage vers le diffuseur 2 ; le contrepoids est réglable par adjonction de plaques de tôle 5a simplement posées dans l'un des replis de la tôle mobile 3 ;
un registre motorisé 6 constitué par deux plaques en tôle articulées entre elles dont l'une 7 est en position fixe et inclinée à proximité de l'orifice d'entrée d'air 9 dans le caisson 1, de telle sorte que la deuxième tôle 8 qui est mobile puisse obstruer ledit orifice 9 d'entrée d'air, quand cette tôle est dans sa position verticale. La motorisation de ce registre est réalisée par un élément gonflable 10 disposé entre les deux plaques de tôle. Dans le but de parfaire l'étanchéité du registre, et de réduire les bruits d'air pouvant apparaître à la fermeture du registre, la plaque mobile 8 peut être revêtue d'un feutre ou d'une feuille de caoutchouc mousse par exemple ;
un palpeur pneumatique 11, constitué par un système de buse (figure 1a) pouvant être obstruée par une bille 11 a disposée à proximité du volet 3, de telle sorte qu'en s'ouvrant le volet vient en contact avec la bille qui ferme la buse. Ce palpeur est fixé sur une plaque de tôle mobile 12 qui peut se déplacer sous l'effet d'un élément gonflable 13 de telle sorte qu'il puisse prendre une position plus ou moins proche de la position de repos du volet 3. Les deux positions extrêmes du palpeur sont déterminées par deux butées mécaniques 14 et 15 réglables. L'élément gonflable 13 associé au palpeur peut être actionné à partir d'un thermostat d'ambiance 16 sensible à la température du local ou à toute autre grandeur à contrôler ;
un dispositif 17 de répartition d'air, destiné à uniformiser la vitesse de l'air sur les différents points de la section du diffuseur utilisé et constitué par un déflecteur en tôle disposé perpendiculairement au flux d'air en amont de l'ouverture variable du volet 3.

Le fonctionnement de ce dispositif peut être expliqué comme suit :
Au repos, avant la mise en marche du ventilateur de l'installation concernée, le volet 3, sous l'effet de son contrepoids 5, est en position haute et obstrue la section de soufflage. En supposant que l'installation distribue de l'air froid et que la température du local traité est plus élevée que la consigne du thermostat d'ambiance 16, ce dernier détermine une pression nulle sur un circuit pneumatique raccordé sur l'élément gonflable 13 du palpeur 11 et en conséquence, ce dernier, sous l'effet du poids de la tôle qui le supporte, est en position basse.

En conséquence des deux circonstances précédentes, le palpeur 11 est éloigné du volet 3 et la bille 11 laisse échapper la pression du circuit pneumatique sur lequel le palpeur est raccordé.

Ce circuit pneumatique, alimenté en 16a par une source convenable d'air sous pression, comporte une restriction ou orifice calibré 18 en aval de laquelle se trouve une dérivation 18a pour alimenter le palpeur 11 puis une deuxième restriction ou orifice calibré 19 disposée à l'entrée de l'élément gonflable 10 du registre motorisé 6.

On peut en déduire que la pression dans l'élément gonflable 10 du registre motorisé 6 est nulle et que ce dernier, sous l'effet du poids de la tôle mobile 8, est en position ouverte.

Lorsque le ventilateur de l'installation de climatisation est mis en marche, la quantité d'air introduite dans le système est trop importante du fait que le registre motorisé 6 est en pleine ouverture. Le volet 3, sous l'effet prédominant de la pression d'air exercée sur sa face amont, s'ouvre jusqu'à venir en contact avec le palpeur 11.

Ce contact détermine la fermeture de la buse par la bille 11a, ce qui entraîne une élévation de pression entre les deux restrictions ou orifices calibrés 18 et 19 du circuit d'air actionnant le registre motorisé 6. Cette pression engendre, par l'intermédiaire de la deuxième restriction 19, une élévation progressive de la pression à l'intérieur de l'élément gonflable 10 du registre motorisé 6, qui de ce fait se ferme lentement.

Ce mouvement de fermeture continue jusqu'à ce que le débit d'air soit ramené à la valeur qui correspond à l'équilibre du volet 3, ce dernier libérant alors la bille 11a du palpeur ce qui engendre un cycle de réouverture du registre 6 et ainsi de suite.

Les mouvements d'oscillation du volet 3 correspondant au fonctionnement ci-dessus indiqué sont amortis par la deuxième restriction 19 de telle sorte qu'ils peuvent être considérés comme négligeables en ce sens qu'ils sont imperceptibles au niveau du jet d'air de diffusion.

Le débit d'air est alors maximum et fixé d'une part par la position de la butée 15 correspondante du palpeur 11, ce qui fixe la section libre maximum du diffuseur, et d'autre part par la valeur du contrepoids 5 qui fixe la pression d'air exercée sur la face amont du volet 3 au moment de l'équilibre de ce dernier, ce qui fixe la vitesse de soufflage. Dans ces conditions, le débit d'air peut être considéré comme constant et indépendant de la pression en amont du registre motorisé 6 puisque ce dernier piloté par le palpeur 11 réagit à chaque instant.

Lorsque la température du local traité baisse et tend vers la consigne du thermostat 16, ce dernier provoque une élévation de pression dans le circuit pneumatique raccordé à l'élément gonflable 13 associé au palpeur 11, ce qui provoque le déplacement de ce dernier vers le haut et conduit à un nouvel équilibre du volet 3.

La nouvelle position de ce volet réduit la section libre de diffusion, ce qui diminue le débit d'air soufflé. La vitesse dépendant de la configuration du volet et de son contrepoids peut être considérée comme constante dans la place d'utilisation.

Lorsque la température du local est atteinte, la position du palpeur est fixée par la butée 14 correspondant au débit d'air minimum.

Lorsque la température du local tend à remonter, le cycle inverse s'établit pour augmenter progressivement le débit d'air.

Il faut noter que pour une position donnée, même intermédiaire, du palpeur, le débit n'est pas perturbé par les variations de pression d'air pouvant exister dans la gaine de distribution.

Il a été dit précédemment que les oscillations du volet 3, autour de la position de contact avec le palpeur, sont négligeables et ne perturbent pas les caractéristiques de stabilité du jet d'air de soufflage dans l'ambiance traitée.

Il faut noter cependant que ces oscillations peuvent entraîner un léger bruit correspondant au contact du volet sur le palpeur. Ce bruit peut être facilement supprimé par l'utilisation d'un matériau mou appliqué sur le volet dans la zone de contact avec le palpeur.

Il faut noter également que la configuration du volet et de son contrepoids peut être choisie de façon à ce que la vitesse de soufflage, au lieu d'être constante, soit une fonction de la position du volet dans le but d'améliorer les caractéristiques de diffusion souhaitées.

Par exemple à faible débit, il peut être choisi une vitesse de soufflage supérieure pour conserver une portée de diffusion à peu près constante. Pour cela, il suffit que le centre de gravité de l'équipement mobile constitué par le volet 3 et le contrepoids 5 s'écarte sensiblement du plan vertical passant par l'axe de rotation au fur et à mesure que le volet remonte en diminuant la section de soufflage d'air.

Comme il a été dit précédemment, le système de régulation peut être du type pneumatique. Les systèmes les plus classiques de régulation pneumatique utilisent de l'air comprimé à une pression de 1 bar environ. Pour le système faisant l'objet de l'invention, et en particulier pour la configuration décrite à titre d'exemple non limitatif, il peut être choisi, pour l'alimentation en 16a, une pression d'air comprimé plus basse, de préférence inférieure à 0,2 bar, par exemple de l'ordre de 0,05 bar, ce qui présente de multiples avantages. La production d'air comprimé est dans ce cas silencieuse et peu coûteuse, ce qui permet son utilisation même dans le cas de petites ou moyennes installations.

D'autre part, la configuration des pièces mécaniques et des éléments gonflables précédemment cités est de fabrication plus simple.

La plupart des systèmes de régulation comportent un organe de réglage dont la position est significative du point de fonctionnement dans la zone de travail à un instant donné. Mais, dans la plupart des cas, la position de cet organe de réglage n'est pas proportionnelle à l'effet produit sur la grandeur à contrôler.

On peut noter que le système de régulation, décrit dans la présente description, comporte une pièce mobile 3 qui modifie la section libre du diffuseur d'air. Cette section peut être considérée comme proportionnelle au débit d'air et donc à la puissance développée dans l'enceinte traitée. Ceci permet de visualiser le pourcentage de travail de l'installation à un instant donné et, d'autre part, de faciliter le réglage du débit minimum et maximum sans qu'il soit besoin d'utiliser des abaques, et sans qu'il soit besoin de procéder à des étalonnages en cours de fabrication.

Le dispositif objet de l'invention peut être adapté aux diffuseurs autres que les diffuseurs de type mural. A titre d'exemple :

La figure 2 montre, vue en coupe, la disposition du volet 3 qui peut être associé à une grille de sol ou une grille en allège permettant un soufflage vertical ; la figure 3 montre, vue en coupe, la disposition du volet qui peut être associé à un diffuseur linéaire plafonnier ; la figure 4 montre, vue en coupe, la disposition d'un équipement mobile qui permet une diffusion du type plafonnier de forme ronde, rectangulaire ou carrée.

## Revendications

1. Dispositif assurant à chaque point de diffusion d'air d'une installation de climatisation un soufflage d'air à vitesse à peu près constante et à débit variable en fonction d'une grandeur contrôlée, utilisant un équipement mobile (3) disposé en amont immédiat d'un diffuseur (2) soumis d'une part à une force de rappel mécanique telle que l'équipement mobile tend vers une position qui obstrue progressivement la section du diffuseur (2), et d'autre part, à la pression de l'air mis en circulation dans le système, de telle façon que l'ensemble des forces appliquées sur l'équipement mobile (3) détermine une position d'équilibre de ce dernier,
caractérisé par le fait qu'il comporte :
a) un palpeur (11) de type électrique, électronique ou pneumatique, disposé à proximité de l'équipement mobile (3), dont la position dans le système est déterminante de la section utile du diffuseur d'air, en ce sens que l'équipement mobile soumis à un surcroît de pression de l'air mis en circulation vient en contact avec le palpeur (11) qui réagit sur un registre d'air motorisé (6) disposé en amont de l'équipement mobile (3) de sorte que ce dernier est constamment en oscillation autour de sa position ayant provoqué son contact avec le palpeur,
b) un dispositif (12-13) permettant le déplacement de ce palpeur (11) à partir de la grandeur contrôlée, dans le but de faire varier la section utile du diffuseur ; de sorte que le même équipement mobile (3) remplit à la fois la fonction de capteur de pression nécessaire à la régulation de vitesse et la fonction d'obturateur variable de la section de soufflage permettant la variation du débit d'air.

2. Dispositif selon la revendication 1, caractérisé en ce que l'équipement mobile est une tôle pliée (3) articulée sur un couteau (4) et comporte un contrepoids (5) réglable par adjonction de plaques de tôle simplement posées dans l'un des replis de la tôle mobile (3).

3. Dispositif selon la revendication 1 ou 2, caractérisé en ce que l'équipement mobile (3) avec son contrepoids (5) est disposé de telle façon que la pression, et donc la vitesse de soufflage, est une fonction de la position de l'équipement mobile, et donc de la section utile de diffusion.

4. Dispositif selon l'une des revendications précédentes caractérisé en ce que le palpeur (11) de type pneumatique est constitué par un tube dont l'extrémité comporte une bille (11a) qui sous l'action de l'équipement mobile obstrue le tube et provoque une élévation de pression dans un circuit pneumatique, ce qui actionne la fermeture du registre d'air motorisé par l'intermédiaire d'un servomoteur.

5. Dispositif selon l'une des revendications précédentes caractérisé en ce que le registre d'air motorisé (6) est constitué par une plaque de tôle (8) pivotant autour d'un axe horizontal de telle sorte que le poids de la tôle sert de force de rappel, cette tôle étant déplacée sous l'effet d'un élément gonflable (10) recevant une pression d'air comprimé.

6. Dispositif selon la revendication 5, caractérisé en ce que le circuit d'alimentation pneumatique de l'élément gonflable (10) est pourvu d'un orifice calibré (19) ayant pour but d'amortir les oscillations de l'équipement mobile.

7. Dispositif selon l'une des revendications précédentes, caractérisé en ce que le dispositif permettant le déplacement du palpeur (11) est constitué par une plaque de tôle (12) pivotant autour d'un axe horizontal de telle sorte que le poids de la tôle sert de force de rappel et que cette tôle se déplace sous l'effet d'un élément gonflable (13) recevant une pression d'air comprimé.

8. Dispositif selon la revendication 7, caractérisé en ce que la tôle (12) supportant le palpeur (11) se déplace entre deux positions extrêmes déterminées par des butées réglables (14) et (15) correspondant à la section minimum et maximum de diffusion d'air et donc au débit respectif minimum et maximum admis dans l'espace traité.

9. Dispositif selon l'une quelconque des revendications précédentes, caractérisé en ce que le fluide moteur de régulation pneumatique est de l'air comprimé à une pression basse inférieure à 0,2 bar, pour faciliter la mise en oeuvre des éléments gonflables actionnant le registre motorisé d'une part, et assurant le déplacement du palpeur d'autre part.

10. Dispositif selon la revendication 9, caractérisé en ce que la pression d'air comprimé est de l'ordre de 0,05 bar.

11. Dispositif selon l'une des revendications précédentes, caractérisé en ce qu'il comporte un déflecteur (17) placé en amont de l'ouverture variable contrôlée par l'équipement mobile (3).

## Claims

1. Device ensuring at each point of air diffusion of an air conditioning installation a circulation of air at a substantially constant speed and at variable flow as a function of a controlled value, using a movable device (3) arranged immediately upstream a diffuser (2) subjected on the one hand to a mechanical return force such that the movable device tends towards the position which progressively obstructs the cross-section of the diffuser (2) and, on the other hand, to the pressure of the air circulating in the system, in such a way that all the forces applied to the movable device (3) fix a balanced position of this latter, characterized in that it includes :
a) a sensor (11) of electrical, electronic or pneumatic type, arranged next to the movable device (3), whose position in the system determines the useful area of the air diffuser, in the sense that the movable device subjected to an increase of circulating air pressure comes into contact with the sensor (11) which reacts on a motorized air damper (6) arranged upstream of the movable device (3) in such a way that this latter oscillates constantly about its position having caused its contact with the sensor,
b) a device (12, 13) enabling the displacement of this sensor (11) from the controlled value, with the objective of causing the useful area of the diffuser to change in such a way that the same movable device (3) performs at the same time the function of pressure detector necessary for the regulation of speed and the function of a variable shut-off device of the circulation area enabling the variation of the air flow.

2. Device as claimed in claim 1, wherein the movable equipment is a bent metal sheet (3) articulated on a blade (4) and includes a counterweight (5) adjustable by addition of sheet metal plates simply placed on one of the bends of the movable sheet (3).

3. Device as claimed in claim 1 or 2 wherein the movable equipment (3) with its counterweight (5) is arranged in such a way that the pressure, and therefore the speed of circulation, is a function of the position of the movable device, and therefore of the useful area of diffusion.

4. Device as claimed in anyone of the previous claims, wherein the sensor (11) of the pneumatic type is constituted by a tube whose extremity includes a ball (11a) which, under the action of the movable device obstructs the tube and causes a rise in pressure in the pneumatic circuit, which operates the closure of the motorized air damper by the intermediary of a servo-motor.

5. Device as claimed in anyone of the previous claims, wherein the motorized air damper (6) consists of a sheet metal plate (8) pivoting about a horizontal axis in such a way that the weight of the sheet serves as a return force, this sheet being displaced under the action of an inflatable component (10) receiving a compressed air pressure.

6. Device as claimed in claim 5, wherein the pneumatic supply circuit of the inflatable component (10) is provided with a calibrated orifice (19) having the objective of damping the oscillations of the movable device.

7. Device as claimed in anyone of the previous claims, wherein the device enabling the displacement of the sensor (11) is constituted by a sheet metal plate (12) pivoting about a horizontal axis in such a way that the weight of the sheet serves as a return force and that this sheet is displaced under the action of an inflatable component (13) receiving a compressed air pressure.

8. Device as claimed in claim 7, wherein the sheet (12) supporting the sensor is displaced between two extreme positions fixed by adjustable stops (13, 14) corresponding to the minimum and maximum area of air diffusion and therefore to the respective minimum and maximum flow admitted into the treated space.

9. Device as claimed in anyone of the previous claims, wherein the pneumatic regulation operating fluid is compressed air at a low pressure than 0,2 bar, to facilitate the operation of the inflatable components which operate the motorized damper on the one hand, and ensuring the displacement of the sensor on the other hand.

10. Device as claimed in claim 9, wherein the pressure of the compressed air is about 0,05 bar.

11. Device as claimed in anyone of the previous claims , wherein it includes a deflector (17) placed upstream the variable opening controlled by the movable device (3).

## Patentansprüche

1. Vorrichtung, die an jedem Punkt der Luftverteilung einer Klimaanlage einen Luftstrom von annähernd konstanter Geschwindigkeit und von variabler Menge als Funktion einer geregelten Größe sicherstellt, wobei die Vorrichtung eine bewegliche Einrichtung (3) benutzt, die unmittelbar oberhalb eines Verteilers (2) angeordnet ist und zum einen Teil einer mechanischen Rückholkraft derart unterworfen ist, daß die bewegliche Einrichtung in eine Stellung tendiert, die fortschreitend den Querschnitt des Verteilers (2) verschließt, und zum anderen Teil dem Druck der in dem System im Kreislauf geführten Luft derart ausgesetzt ist, daß die Gesamtheit der angewandten Kräfte auf die bewegliche Einrichtung (3) eine Gleichgewichtsstellung der letzteren bestimmt, dadurch gekennzeichnet, daß sie
a) einen elektrischen, elektronischen oder pneumatischen Fühler (11) umfaßt, der in der Nähe der beweglichen Einrichtung (3) angeordnet ist und dessen Stellung in dem System für den Nutzungsquerschnitt des Luftverteilers bestimmend ist in dem Sinn, daß die bewegliche Einrichtung, die einer Zunahme des Druckes der Luft, welche im Kreislauf geführt wird, unterworfen ist, mit dem Fühler (11) in Kontakt kommt, der auf einen motorisierten Luftregler (6) zurückwirkt, welcher oberhalb der beweglichen Einrichtung derart angeordnet ist, daß sich die letztere ständig in Schwingung um ihre Stellung befindet, die ihren Kontakt mit dem Fühler bewirkt hat,
b) eine Vorrichtung (12-13), welche die Ortsveränderung dieses Fühlers (11), ausgehend von der geregelten Größe, gestattet, mit dem Zweck, den Nutzungsquerschnitt des Verteilers zu variieren, derart umfaßt, daß diese bewegliche Einrichtung (3) auf einmal die Funktion des Auffängers des für die Regelung der Geschwindigkeit nötigen Druckes und die Funktion des variablen Verschlusses des Strömungsquerschnitts, was eine Veränderung der Luftmenge gestattet, erfüllt.

2. Vorrichtung nach Anspruch 1, dadurch gekennzeichnet, daß die bewegliche Einrichtung ein gebogenes Blech (3) ist, das über einer Schneide (4) gelagert ist und ein Gegengewicht (5) trägt, welches durch Zugabe von Blechplatten, die einfach in eine der Falten des beweglichen Blechs (3) gelegt werden, einstellbar ist.

3. Vorrichtung nach Anspruch 1 oder 2, dadurch gekennzeichnet, daß die bewegliche Einrichtung mit ihrem Gegengewicht (5) derart angeordnet ist, daß der Druck und daher die Geschwindigkeit des Luftstroms eine Funktion der Stellung der beweglichen Einrichtung und daher des Nutzungsquerschnitts des Verteilers ist.

4. Vorrichtung nach einem der vorstehenden Ansprüche, dadurch gekennzeichnet, daß der Fühler (11) vom pneumatischen Typ aus einem Rohr, dessen Ende eine Kugel (11a) trägt, besteht, die unter der Wirkung der beweglichen Einrichtung das Rohr schließt und eine Erhöhung des Druckes in einer pneumatischen Leitung hervorruft, was das Schließen des motorisierten Luftreglers durch Vermittlung eines Servoantriebs bewirkt.

5. Vorrichtung nach einem der vorstehenden Ansprüche, dadurch gekennzeichnet, daß der motorisierte Luftregler (6) aus einer Blechplatte (8) besteht, die um eine horizontale Achse derart schwenkbar ist, daß das Gewicht des Blechs als Rückholkraft wirkt, wobei dieses Blech unter der Wirkung eines aufblasbaren Elements (10), das einen Druck von komprimierter Luft erhält, in seiner Lage verändert wird.

6. Vorrichtung nach Anspruch 5, dadurch gekennzeichnet, daß die pneumatische Versorgungsleitung des aufblasbaren Elements (10) durch eine kalibrierte Öffnung (19) versorgt wird, deren Zweck es ist, die Schwingungen der beweglichen Einrichtung zu dämpfen.

7. Vorrichtung nach einem der vorstehenden Ansprüche, dadurch gekennzeichnet, daß die Vorrichtung, welche die Ortsveränderung des Fühlers (11) gestattet, aus einer Blechplatte (12) besteht, die um eine horizontale Achse derart schwenkbar ist, daß das Gewicht des Blechs als Rückholkraft dient und sich dieses Blech unter der Wirkung eines aufblasbaren Elements (13), weiches einen Druck von komprimierter Luft erhält, in seiner Lage verändert.

8. Vorrichtung nach Anspruch 7, dadurch gekennzeichnet, daß das Blech (12), welches den Fühler (11) trägt, zwischen zwei Extremstellungen seine Lage verändert und diese Extremstellungen durch einstellbare Anschläge (14) und (15) bestimmt sind, die dem minimalen und dem maximalen Querschnitt der Luftverteilung und somit der minimalen bzw. der maximalen Luftmenge, die in den behandelten Raum eingelassen wird, entsprechen.

9. Vorrichtung nach irgendeinem der vorstehenden Ansprüche, dadurch gekennzeichnet, daß der Fluidantrieb der pneumatischen Regelung aus komprimierter Luft bei einem Niederdruck von unterhalb 0,2 bar besteht, um die Betätigung der aufblasbaren Elemente zu erleichtern, die zum einen Teil auf den motorisierten Regler einwirken und zum anderen Teil die Ortsveränderung des Fühlers sicherstellen.

10. Vorrichtung nach Anspruch 9, dadurch gekennzeichnet, daß der Druck der komprimierten Luft in der Größenordnung von 0,05 bar liegt.

11. Vorrichtung nach einem der vorstehenden Ansprüche, dadurch gekennzeichnet, daß sie eine Ablenkplatte (17) umfaßt, die oberhalb der variablen Öffnung angeordnet ist, welche durch die bewegliche Einrichtung (3) geregelt wird.
